# EUROPÄISCHE PATENTSCHRIFT

(11) **EP 0 221 612 B1**
(45) Veröffentlichungstag und Bekanntmachung des Hinweises auf die Patenterteilung: **22.01.1992**
(21) Anmeldenummer: 86201893.4
(22) Anmeldetag: 30.10.1986
(51) Int. Cl.: D06F 39/00

(54) **Waschmaschine mit Transportsicherung**
Washing machine with a device for securing the tub during transportation
Machine à laver avec dispositif d'immobilisation de la cuve pendant le transport

(30) Priorität: 02.11.1985 DE 3538974
(43) Veröffentlichungstag der Anmeldung: 13.05.1987
(73) Patentinhaber: Bauknecht Hausgeräte GmbH, D-70565 Stuttgart (DE); WHIRLPOOL INTERNATIONAL B.V., 5632 KG Eindhoven (NL)
(72) Erfinder: Sperling, Horst, D-7060 Schorndorf (DE); Nelzow, Hartmann, D-7050 Waiblingen-Hegnach (DE)
(74) Vertreter: Meier, Friedrich, Dipl.-Ing.

(56) Entgegenhaltungen:
- DE-U- 1 985 007
- DE-U- 7 627 792
- DE-U- 7 710 003
- DE-U- 7 911 823

## Beschreibung

Die Erfindung bezieht sich auf eine Waschmaschine entsprechend dem oberbegriff des Anspruchs 1.

Eine Waschmaschine der obenerwähnten Art ist z.B. veröffentlicht in dem DE-GM 76 27 792. Bei dieser bekannten Waschmaschine ist das Maschinengehäuse durch eine an der Rückseite vorgesehene Traverse versteift. Diese Traverse dient hier auch zur Transportsicherung, indem diese für den Transport der Waschmaschine mit dem Lagerstern an der Rückwand des Trommelaggregates lösbar verspannt wird. Auf diese Weise wird eine feste Verbindung vom Lagerstern zu der als Transportsicherung dienenden Traverse hergestellt, so daß das gesamte Trommelaggregat seitlich zum Maschinengehäuse hin unbeweglich arretiert ist. Bei dieser bekannten Waschmaschine ist die Traverse hinter der Gehäuserückwand am Gehäuse befestigt und verbleibt dort auch nach Entfernen der Transportsicherungsarretierteile und auch nach Abnahme der Gehäuserückwand.

Ferner sind Waschmaschinen bekannt, bei denen als Transportsicherung außen auf der Rückwand liegend eine oder mehrere Verstärkungsstreben als separates Teil am Gehäuse befestigt sind. Eine andersartige Konstruktion ist z.B. im DE-GM 19 85 007 veröffentlicht. Bei diesen Maschinen werden vor der Inbetriebnahme der Maschine die Verstärkungsstreben zusammen mit den Distanzteilen entfernt.

Aufgabe der vorliegenden Erfindung ist, eine Waschmaschine zu schaffen, bei der die zur Lagerung der Distanzstücke dienenden Verstärkungsstreben auf konstruktiv einfachere Weise als in den bekannten Maschinen angebracht werden.

Die erfindungsgemäße Waschmaschine ist dadurch gekennzeichnet, daß jede der Verstärkungsstreben mit der Rückwand des Gehäuses verbunden und gemeinsam mit dieser Rückwand am Gehäuse befestigbar ist.

Ein Vorteil dieser Konstruktion ist, daß beim Abnehmen der Distanzstücke die Verstärkungsstreben nicht entfernt werden müssen und auch so zur Stabilität der Maschine beitragen.

Ein weiterer Vorteil liegt darin, daß beim Abnehmen der Rückwand, z.B im Servicefall, die Verstärkungsstreben mit der Rückwand entfernt werden, so daß das Innere der Maschine optimal zugänglich wird.

Gemäß einer weiteren Ausbildung werden die Verstärkungsstreben mit der Rückwand innenliegend verbunden. Auf diese Weise behält die Waschmaschinenrückwand außenseitig ihre glatte Kontur, so daß z.B. mitgelieferte Anschlußschläuche einfach an der Rückwand verlegt werden können.

Zur Sicherung einer guten Verbindung zwischen Rückwand und Verstärkungsstreben sind die beiden Teile im Bereich der Befestigung am Gehäuse mit deckungsgleichen Rillen versehen.

Weiter sind die Verstärkungsstreben im Bereich der Befestigung am Gehäuse und der Lagerung der Distanzstücke mit zusätzlichen Verstärkungsstreben versehen. Anhand der Zeichnung wird die Erfindung erläutert. Es zeigen:
Fig. 1 den schematischen Aufbau einer Waschmaschine in Seitenansicht und
Fig. 2 von der Rückseite,
Fig. 3 und 4 eine Aufsicht und eine Seitenansicht der Rückwand der Waschmaschine nach Fig. 1 und 2.

Im Gehäuse 1 einer Waschmaschine ist ein Trommelaggregat 2 mit einem Bottich bzw. Laugenbehälter und einer Wäschetrommel untergebracht. Das Trommelaggregat 2 ist mittels Federn 3 und Stoßdämpfer 4 schwingbeweglich im Gehäuse 1 gelagert. Ein Balgen 5 verbindet die Beschickungsöffnung des Bottich mit der in der Vorderwand 6 vorgesehenen Beladeöffnung 7, die in bekannter Weise durch ein Türfenster verschließbar ist. Die Gehäuserückseite ist durch eine abnehmbare Rückwand 8 abgedeckt.

Diese Rückwand 8 ist innenseitig mit zwei sich quer über die Rückwand erstreckenden Verstärkungsstreben 9 und 10 versehen. Die Verstärkungsstreben sind über Verbindungen 11 mit der Rückwand fest verbunden. Die Rückwand kann über Bohrungen 12 im Randbereich der Rückwand durch Schrauben am Maschinengehäuse befestigt werden. Im Randbereich 13 der Rückwand sind die einander überlappenden Teile der Rückwand und der Verstärkungsstreben mit ineinandergreifenden Rillen versehen.

In den Verstärkungsstreben 9 und 10 und der Rückwand sind schlüssellochförmige Öffnungen 14 vorgesehen. In diesen Öffnungen 14 können Distanzstücke 15 gehaltert werden, die mit ihren gegenüberliegenden Enden in Verstärkungen 16 an der Rückwand des Trommelaggregates 2 einschraubbar sind. Wenn diese Distanzstücke angebracht sind, ist das Trommelaggregat mit den Verstärkungsstreben 9 und 10 und mit dem Gehäuse starr verbunden. Das Trommelaggregat 2 kann während des Transportes das Gehäuse nicht mehr berühren.

Im Bereich der Öffnungen 14 sind die Verstärkungsstreben 9 und 10 noch mit zusätzlichen Verstärkungsblechen 17 versehen. Die Beschleunigungskräfte des Trommelaggregates 2 werden während des Transportes durch die Distanzstücke 15 auf die zusätzlichen Verstärkungsbleche 17 und die Verstärkungsstreben 9, 10 übertragen.

Vor der Inbetriebnahme der Waschmaschine werden die Distanzstücke 15 durch die Öffnungen 14 entfernt, so daß das Trommelaggregat 2 wieder beweglich ist.

Die gelösten Distanzstücke 15 werden in einem Klemmteil 20 am Boden des Gehäuses zur Wiederverwendung abgelegt. Das Klemmteil 20 ist durch Öffnungen 21 in der Gehäuserückwand zugänglich.

Auf diese Weise wird eine Waschmaschine erhalten, bei der die zur Transportsicherung erforderlichen Verstärkungsstreben innenliegend an der Rückwand befestigt sind und zusammen mit der Rückwand am Gehäuse befestigt werden. Beim Entfernen der Transportsicherung verbleiben die Verstärkungsstreben an der Maschine und tragen zur bleibenden Stabilität bei.

An der Rückwand behält die Maschine außen ihre glatte Kontur, so daß eine einfache Verlegung mitgelieferter Anschlußschläuche möglich ist.

Beim Abnehmen der Rückwand werden die Verstärkungsstreben mit abgenommen, so daß die Maschine frei zugänglich ist.

## Patentansprüche

1. Waschmaschine mit einem Gehäuse, das eine entfernbare Rückwand aufweist, und mit einem gegenüber dem Gehäuse (1) schwingbeweglich angeordneten Trommelaggregat (2), das zur Transportsicherung durch einerseits am Trommelaggregat (2) und andererseits an Verstärkungsstreben (9, 1) lagerbare Distanzstücke (15) arretierbar ist, welche Verstärkungsstreben (9, 10) sich quer über die Gehäuserückseite erstrecken, dadurch gekennzeichnet, daß jede der Verstärkungsstreben (9, 10) mit der Rückwand (8) des Gehäuses (1) verbunden und gemeinsam mit dieser Rückwand (8) am Gehäuse (1) befestigbar ist.

2. Waschmachine nach Anspruch 1, dadurch gekennzeichnet, daß die Verstärkungsstreben (9, 10) mit der Innenseite der Rückwand (8) verbunden sind.

3. Waschmaschine nach Anspruch 1 oder 2, dadurch gekennzeichnet, daß die Verstärkungsstreben (9, 10) sich quer über die Rückwand (8) erstrecken und daß im Bereich der Befestigung am Gehäuse (1) jede Verstärkungsstrebe (9, 10) und der damit verbundene Teil der Rückwand (8) mit zusammenwirkenden Rillen versehen sind.

4. Waschmaschine nach Anspruch 1, 2 oder 3, dadurch gekennzeichnet, daß die Verstärkungsstreben (9, 10) im Bereich der Befestigung am Gehäuse (1) und der Lagerung der Distanzstücke (15) mit zusätzlichen Verstärkungsblechen (17) versehen sind.

5. Waschmaschine nach Anspruch 1, 2, 3 oder 4, dadurch gekennzeichnet, daß die Rückwand (8) des Gehäuses (1) mit durch die Verstärkungsstreben (9, 10) hindurchgehenden schlüssellochförmigen Öffnungen (16) versehen ist, durch die hindurch die Distanzstücke (15) eingesetzt und entfernt werden können.

6. Waschmaschine nach einem oder mehreren der vorstehenden Ansprüche, dadurch gekennzeichnet, daß am Gehäuse (1) ein Kunststoffklemmteil (20) vorgesehen ist, in dem die Distanzstücke (15) abgelegt werden können.

## Claims

1. A washing machine comprising a housing having a detachable rear wall and a drum assembly (2) which is arranged to be vibrationally movable relative to the housing (1) and for the purpose of transport locking can be locked by means of spacers (15) which can be coupled to the drum assembly (2) and to the reinforcement members (9, 10), which reinforcement members (9, 10) extend transversely across the rear of the housing, characterised in that each of the reinforcement members (9, 10) is connected to the rear wall (8) of the housing (1) and can be secured to the housing (1) together with said rear wall (8).

2. A washing machine as claimed in Claim 1, characterised in that the reinforcement members (9, 10) are connected to the rear wall (8) at the inner side.

3. A washing machine as claimed in Claim 1 or 2, characterised in that the reinforcement members (9, 10) extend transversely across the rear wall (8), and each reinforcement member (9,10), at the location where it is secured to the housing (1), and the part of the rear wall (8) connected to said member have cooperating corrugations.

4. A washing machine as claimed in Claim 1, 2, or 3, characterised in that at the locations where they are secured to the housing (1) and where they are coupled to the spacers (15) the reinforcement members (9, 10) have additional reinforcement plates (17).

5. A washing machine as claimed in Claim 1,2,3 or 4, characterised in that the rear wall (8) of the housing (1) has keyhole-shaped openings (16) which traverse the reinforcement members (9, 10) and through which the spacers (15) can be mounted and removed.

6. A washing machine as claimed in any one or several of the preceding Claims, characterised in that the housing (1) has a plastics clamping member (20) which is adapted to receive the spacers (15).

## Revendications

1. Machine à laver munie d'une carrosserie présentant une paroi arrière amovible et d'un bloc de tambour (2) disposé de façon à pouvoir effectuer un mouvement oscillatoire par rapport à la carrosserie (1) et pouvant être verrouillé, en vue de son immobilisation pendant le transport, par des pièces d'écartement (15) pouvant être appuyées, d'une part, sur le bloc de tambour (2) et, d'autre part, sur des entretoises de renforcement (9, 10), entretoises de renforcement (9, 10) qui s'étendent transversalement sur la face arrière de la carrosserie, caractérisée en ce que chacun des entretoises de renforcement (9, 10) est reliée à la paroi arrière (8) de la carrosserie (1) et peut être fixée à la carrosserie (1) conjointement avec cette paroi (8).

2. Machine à laver selon la revendication 1, caractérisée en ce que les entretoises de renforcement (9, 10) sont reliées à la face intérieure de la paroi arrière (8).

3. Machine à laver selon la revendication 1 ou 2, caractérisée en ce que les entretoises de renforcement (9, 10) s'étendent transversalement sur la paroi arrière (8) et en ce que, à l'endroit de la fixation à la carrosserie (1), chaque entretoise de renforcement (9, 10) et la partie de la paroi arrière (8) reliée à celle-ci présentent des nervures coopérant les unes avec les autres.

4. Machine à laver selon la revendication 1, 2 ou 3, caractérisée en ce que les entretoises de renforcement (9, 10), à l'endroit de la fixation à la carrosserie (1) et de l'appui des pièces d'écartement (15), sont pourvues de plaques de renforcement supplémentaire (17).

5. Machine à laver selon la revendication 1, 2 ou 3, caractérisée en ce que la paroi arrière (8) de la carrosserie (1) présente des ouvertures en forme d'entrée de serrure (16) traversant les entretoises de renforcement (9, 10) et à travers lesquelles les pièces d'écartement (15) peuvent être mises en place et enlevées.

6. Machine à laver selon une ou plusieurs des revendications précédentes, caractérisée en ce que, sur la carrosserie (1), est prévu un élément de serrage en matière plastique (20) dans lequel on peut déposer les pièces d'écartement (15).
